# EUROPÄISCHE PATENTSCHRIFT

(11) **EP 0 056 100 B1**
(45) Veröffentlichungstag und Bekanntmachung des Hinweises auf die Patenterteilung: **04.01.1989**
(21) Anmeldenummer: 81109315.2
(22) Anmeldetag: 30.10.1981
(51) Int. Cl.: F24H 1/20, F24H 9/20

(54) **Brauchwasserspeicher**
Hot water cylinder
Accumulateur d'eau chaude

(30) Priorität: 08.01.1981 DE 8100498 U
(43) Veröffentlichungstag der Anmeldung: 21.07.1982
(73) Patentinhaber: Joh. Vaillant GmbH u. Co., 42810 Remscheid (DE); COFRABEL N.V., B-1620 Drogenbos (BE); VAILLANT S.A.R.L, 94537 Rungis Cedex (FR); VAILLANT Ges.m.b.H, 1233 Wien (AT); Vaillant Ltd., Hounslow, Middx. TW5 9QB (GB); SCHONEWELLE B.V., 1099 BX Amsterdam (NL); Vaillant GmbH, 8953 Dietikon 1 (CH)
(72) Erfinder: Tenhumberg, Jürgen, Dr., D-5608 Radevormwald (DE)
(74) Vertreter: Heim, Johann-Ludwig, Dipl.-Ing.

(56) Entgegenhaltungen:
- DE-A- 2 710 139
- DE-A- 2 712 733
- FR-A- 2 402 841
- IKZ, FACHZEITSCHRIFT FÜR SANITÄR-HEIZUNG-KLIMA, Heft 19, 1979, Seiten 39-54, Arnsberg, DE.

## Beschreibung

Die Erfindung bezieht sich auf einen Brauchwasserspeicher mit einem Kaltwassereinlaß im Bodenbereich des Behälters und einem Wasserauslaß im oberen Behälterbereich sowie zwei voneinander unabhängigen Wärmequellen.

Ein solcher indirekt beheizter Wasserspeicher, der von einer ersten, brennstoffbetriebenen Wärmequelle und einer darunter in Bodennähe angeordneten zweiten, davon unabhängigen Wärmequelle aufgeheizt werden kann und bei dem die letztere ein Solarkollektor ist, ist aus der DE-A-2 710 139 bekannt. An die Stelle der brennstoffbeheizten Wärmequelle können auch andere Heizeinrichtungen treten, zum Beispiel ein elektrischer Heizer oder ein Wärmetauscher zur Übergabe von Fernwärme. Beide Wärmequellen werden durch auf unterschiedlichen Höhen im Speicher angeordnete Temperaturfühler beaufschlagt. Der der zweiten Wärmequelle zugeordnete Temperaturfühler liegt auf einem tieferen Niveau im unteren Teil des Speicherkessels und dient zur Steuerung einer Umwälzpumpe. Ein Ansprechen des der brennstoffbetriebenen Wärmequelle zugeordneten Temperaturfühlers bewirkt ein Einschalten dieser Wärmequelle. Sie dient als zusätzliche Heizquelle, wenn die Solarenergie nicht ausreicht, um das Wasser auf die gewünschte Temperatur aufzuheizen.

Bei diesem Brauchwasserspeicher hängt es von der mit der Solarenergie erzeugten Wassertemperatur ab, ob die durch Wärmeabstrahlung sowie Brauchwasserentnahme verursachten und während der Betriebsbereitschaft auftretenden Wärmeverluste von der einen oder der anderen Wärmequelle wieder ausgeglichen werden, d. h., die brennstoffbeheizte Wärmequelle muß ggf. auch kleinste Wärmeverluste decken.

Der Erfindung liegt die Aufgabe zugrunde, einen sowohl von einer brennstoffbeheizten Wärmequelle wie einer anderen hiervon unabhängigen Wärmequelle beheizbaren Wasserspeicher dieser Art zu schaffen, bei dem die vorstehend erwähnten Wärmeverluste wirtschaftlicher kompensiert werden.

Die Lösung dieser Aufgabe besteht erfindungsgemäß darin, daß die zweite Wärmequelle ein Elektroheizer mit einem dem Kaltwassereinlaß zugeordneten Temperaturfühler ist, der bei einer höheren Temperatur als der erste Temperaturfühler anspricht, und daß beim Ansprechen des ersten Temperaturfühlers nicht nur die brennstoffbeheizte Wärmequelle eingeschaltet, sondern zugleich auch der Elektroheizer abgeschaltet wird.

Hierbei ist es besonders vorteilhaft, wenn die Temperaturfühler als Thermostaten mit einem Schaltkontakt ausgebildet sind und der Kontakt des der brennstoffbeheizten Wärmequelle zugeordneten Thermostaten in Serie mit einem Motor einer Umwälzpumpe, Aggregaten eines Brenners und einer Relaisspule liegt, deren Kontakt in Serie mit einem Stromkreis mit dem anderen Thermostaten angeordnet ist.

Aus der nachfolgenden Beschreibung geht ein Ausführungsbeispiel der Erfindung hervor, das anhand eines Schaltschemas der Figur näher erläutert wird.

Ein Fluidspeicher 1 ist als sogennanter Doppelmantelspeicher ausgebildet, er weist einen Innenraum 2 auf, der mit aufzuheizendem Gebrauchswasser gefüllt ist und der einen Kaltwassereinlaß 3 und einen Warmwasserauslaß 4 besitzt. Der Speicher ist vorzugsweise zylinderförmig ausgebildet, Ein- und Auslaß befinden sich zentral in den Stirnseiten. Der Zylindermantel des Speichers besteht aus einer äußeren Zylinderwandung 5 und einer inneren Zylinderwandung 6, zwischen beiden Wandungen bildet sich ein Hohlraum 7, der ein Stellglied einer brennstoffbeheizten Wärmequelle 8 bildet. Die brennstoffbeheizte Wärmequelle ist hier als Ölbrenner ausgebildet und steht mit einem nicht dargestellten Wärmetauscher in Verbindung. Der Wärmetauscher ist von Wasser durchsetzt, das zu einer Vorlaufleitung 9 geführt ist, in der eine mit einem Elektromotor 10 versehene Umwälzpumpe 11 angeordnet ist, deren Auslaß mit dem Hohlraum 7, verbunden ist. Eine Rücklaufleitung 12 führt das Wasser vom Hohlraum zurück zum Wärmetauscher der brennstoffbeheizten Wärmequelle 8.

Statt eines Doppelmantelspeichers könnte auch im Innenraum 2 eine Rohrschlange vorgesehen sein, die an Vorlauf- und Rücklaufleitung 9 beziehungsweise 12 angeschlossen ist un ihre Anordnung etwa im unteren Drittel des Innenraums 2 hat, sie ist in der Zeichnung mit 13 dargestellt.

Etwa in der Mitte der Höhe des Innenraums 2 ist ein Wärmefühler 14 in Gestalt eines Thermostaten angeordnet, der innerhalb eines Schaltkastens 15 einen Schaltkontakt 16 aufweist. Der Kontakt 16 ist unterhalb einer eingestellten Temperaturschwelle geschlossen, und bei Überschreiten der Grenze wird er geöffnet. Dieser Wärmefühler 14 befindet sich auf einem höheren Niveau als das obereende der Rohrschlange 13, wenn sie vorhanden ist. Unterhalb der Rohrschlange 13, dem am Boden des Speichers zugeordneten Einlaß 3 zugeordnet, ist ein weiterer Wärmefühler 17, in dessen Schaltkasten 18 gleichermaßen ein Schaltkontakt 19 gleicher Funktion angeordnet ist, vorgesehen. Unmittelbar unterhalb des Wärmefühlers 17 ist ein elektrisch beheizter Widerstandsheizkörper 20 vorgesehen, der ein Stellglied einer elektrisch behitzten Wärmequelle bildet.

Von einer elektrischen Spannungsquelle 21 führt eine Leitung 22, die sich verzweigt, einmal zum Kontakt 16 des Wärmefühlers 14 und zum zweiten zu einem Ruhekontakt 23 einer Relaisspule 24. Vom Ruhekontakt 23 führt eine Leitung 25 zum Kontakt 19, mit diesem in Serie liegt über eine Leitung 26 der elektrisch beheizte Heizkörper 20, der auf der anderen Seite an Masse über eine Leitung 27 liegt.

Vom Kontakt 16 führt eine Leitung 28 zum Motor 10 der Umwälzpumpe 11 und zum Magnetventil beziehungsweise Gebläse des Brenners 8. Eine weitere Leitung 29 führt zur Relaisspule 24. Relaisspule, Brenneraggregate und Pumpenmotor und Spannungsquelle liegen andererseits an Masse.

Der Brauchwasserspeicher beziehungsweise die elektrische Schaltung für seinen Betrieb funktioniert wie folgt:

Es wird davon ausgegangen, daß der Speicher im aufgeheizten Zustand ist, das heißt, beide Kontakte 16 beziehungsweise 19 der Wärmefühler 14 beziehungsweise 17 sind geöffnet, die Stellglieder beider Wärmequellen sind außer Betrieb und eine Brauchwasserzapfung findet nicht statt.

Die Temperaturschwellen, bei denen die Kontakte 16 beziehungsweise 19 von den Wärmefühlern 14 beziehungsweise 17 geschaltet werden, sind unterschiedlich. Der Wärmefühler 17 mit dem Kontakt 19 ist einem höheren Temperaturniveau zugeordnet. Das bedeutet, daß aufgrund der Wärmeabstrahlung und der Betriebsbereitschafsverluste zunächst der Kontakt 19 wieder schließt. Die Folge davon ist, daß das Stellglied der elektrisch beheizten Wärmequelle 20 an Betriebsspannung über die Leitung 22 und den geschlossenen Kontakt 23 gelegt ist. Der Speicherinhalt wird kurzzeitig aufgehizt, nach Erreichen der Solltemperatur öffnet der Wärmefühler 17 den Kontakt 19 wieder, und das Stellglied geht außer Betrieb. Man könnte den gleichen Vorgang auch durch ein Schließen des Kontaktes 16 über den Wärmefühler 14 erreichen, nur sind die Betriebsbereitschaftsverluste eines solchen Gebrauchswasserspeichers derart gering, daß es gegenüber der elektrischen Beheizung verlustbringend ist, die brennstoffbeheizte Wärmequelle 8 in Betrieb zu setzten. Das würde nämlich bedeuten, daß einmal der Wasserinhalt des Kessels oder Umlaufwasserheizers aufgeheizt werden muß, dessen Volumen im Wärmetauscher und in den Vor- und Rücklaufleitungen vorhanden ist. Nach der kurzzeitigen Nachheizung des Speicherinhalts würde die brennstoffbeheizte Wärmequelle wieder außer Betrieb gehen, da der Kontakt 16 vom Wärmefühler 14 geöffnet wird. Die Folge dessen wäre ein Auskühlen des Kessels und dessen Vor- und Rücklaufleitungen. Die Wärmemenge, die in diesen Kreislauf hineingesteckt werden muß, kann um ein Wesentliches größer sein als die Wärmemenge, die benötigt wird, um den Speicher auf Betriebstemperatur zu halten.

Wird das Zapfventil im Zuge der Einlaßleitung 3 oder der Auslaßleitung 4 betätigt, also der Speicher entladen, so kann es sich um eine Kleinentladungsmenge oder zum eine Großentladungsmenge handeln. In jedem Fall wird in den unteren Teil 30 des Speicherinnenraums 2 kaltes Wasser gedrückt, worauf zunächst der Wärmefühler 17 durch Schließen des Kontaktes 19 anspricht. Die Folge davon ist eine befinnende Nachheizung des Speichers über das Stellglied der elektrisch beheitzten Wärmequelle. Wird das Zapfventil bald wieder zugedreht, also nur eine kleine Wassermenge entnommen, so ist die elektrische Nachheizung dann beendent, wenn der Wärmefühler 17 den Kontakt 19 wieder öffnet.

Wird hingegen eine große Wärmemenge entnommen, so spricht außerdem der Wärmefühler 14 an und schließt den Kontakt 16. Je größer die entnommene warme Wassermenge ist, um so schneller folgt das Ansprechen des Wärmefühlers 14 auf das Ansprechen des Wärmefühlers 17. Die Folge des Schließens des Kontakts 16 ist ein Inbetriebgehen der brennstoffbeheizten Wärmequelle und ein Öffnen des Kontaktes 23, so daß das Stellglied der elektrischen Wärmequelle außer Betreib gesetzt wird. Es hat sich nähmlich gezeigt, daß bei Nachschieben einer größeren Wärmemenge in den Speicher es sinnvoll ist, diese Wärmemenge über die brennstoffbeheizte Wärmequelle zu erzeugen. Je länger die brennstoffbeheizte Wärmequelle in Betrieb sein muß, um den Entladerverlust des Speichers 1 zu decken, um so weniger fallen die Anlauf- und Abkühlungsverluste der brennstoffbeheizten Wärmequelle selbst ins Gewicht gegenüber der Wärmemenge, mit der der Speicher aufgeladen werden muß. Hierbei ist auch zu berücksichtigen, daß die mittels Brennstoff erzeugte Wärmemenge billiger zu erstellen ist als die mit elektrischem Strom erzeugte.

Da während des Betreibes der brennstoffbeheizten Wärmequelle der Wärmefühler 17 wirkungslos geschaltet ist, wird die Beheizung des Speichers durch Ansprechen des Wärmefühlers 14 und Öffnen des Kontakts 16 beendet. Damit ist der Speicher wieder aufgeladen.

## Patentansprüche

1. Brauchwasserspeicher (1) mit einem Kaltwassereinlaß (3) im Bodenbereich des Behälters und einem Wasserauslaß (4) im oberen Behälterbereich sowie mit einer ersten, brennstoffbeheizten Wärmequelle (8) und einer darunter in Bodennähe angeordneten zweiten, davon unabhängigen Wärmequelle, bei dem die beiden Wärmequellen von je einem Temperaturfühler (17 bzw. 14) betätigt werden und der Temperaturfühler (14) der brennstoffbeheizten Wärmequelle (8) oberhalb des anderen Temperaturfühlers (17) angeordnet ist, dadurch gekennzeichnet, daß die zweite Wärmequelle ein Elektroheizer (20) mit einem dem Kaltwassereinlaß (3) zugeordneten Temperaturfühler (17) ist, der bei einer höheren Temperatur als der erste Temperaturfühler (14) anspricht, und daß beim Ansprechen des ersten Temperaturfühlers (14) nicht nur die brennstoffbeheizte Wärmequelle (8) eingeschaltet, sondern zugleich auch der Elektroheizer (20) abgeschaltet wird.

2. Brauchwasserspeicher nach Anspruch 1, dadurch gekennzeichnet, daß die Temperaturfühler (14 bzw. 17) als Thermostaten mit einem Schaltkontakt (16 bzw. 19) ausgebildet sind und daß der Kontakt (16) des der brennstoffbeheizten Wärmequelle (8) zugeordneten Thermostaten in Serie mit einem Motor (10) einer Umwälzpumpe (11), Aggregaten eines Brenners und einer Relaisspule (24) liegt, deren Kontakt (23) in Serie mit einem Stromkreis mit dem anderen Thermostaten angeordnet ist.

## Claims

1. A reservoir (1) for water for consumption comprising a cold water inlet (3) adjacent to the bottom of the container, a water outlet (4) in the upper portion of the container, a fuel-operated first heat source (8) and a second heat source, which is independent of the first and disposed below the some adjacent to the bottom, wherein the two heat sources are controlled by respective temperature sensors (17 and 14) and the temperatur sensor (14) for the fuel-operated heat source (8) is disposed above the other temperature sensor (17), characterized in that the second heat source is an electric heater (20) that is provided with a temperature sensor (17), which is associated with the cold water inlet (3) and is responsive to a higher temperature than the first temperature sensor (17), and that a response of the first temperature sensor (14) causes the fuel-operated heat source (81 to be started and the electric heater (20) to be de-energized.

2. A reservoir for water for consumption according to claim 1, characterized in that the temperature sensors (14; 17) consist of thermostate having a switch contact (16; 19) and the contact (16) of the thermostat which is associated with the fuel-operated heat source (8) is connected in series with a motor (10) of a circulating pump (11), units of a burner and a coil (24) of a relay having a contact (23) that is included in a circuit with the other thermostat.

## Revendications

1. Accumulateur d'eau sanitaire (1) avec une entrée d'eau froide (3), au fond, et une sortie d'eau chaude (4) dans sa partie supérieure, ainsi qu'avec une première source calorifique (8) alimentée en un combustible et une deuxième source calorifique indépendante de la première et disposée à proximité du fond, les deux sources calorifiques étant commandées chacune par une sonde thermométrique (17, 14) et la sonde (14) de la source calorifique (8) se trouvant au-dessus de l'autre sonde (17), caractérisé par le fait que la deuxième source calorifique est un apparei! de chauffage électrique (20) combiné avec une sonde thermométrique (17) à proximité de l'entrée d'eau froide (3) et qui réagit à une température plus élevée que la première sonde (14), et que la première sonde thermométrique (14) met non seulement la source calorifique à combustible (8) en marche, mais arrête en même temps l'appareil de chauffage électrique (20).

2. Accumulateur d'eau chaude suivant la revendication 1, caractérisé par le fait que les sondes thermométriques (14, 17) sont conçues comme des thermostats comportant un contact (16, 19), et que le contact (16) du thermostat commandant la source calorifique à combustible (8) est en série avec le moteur d'entraînement (10) d'une pompe de circulation (11), les organes commandant le fonctionnement d'un brûleur et une bobine de relais (24) dont le contact (23) est en série avec un circuit électrique comportant l'autre thermostat.
